# EUROPÄISCHE PATENTSCHRIFT

(11) **EP 3 015 394 B1**
(45) Veröffentlichungstag und Bekanntmachung des Hinweises auf die Patenterteilung: **25.10.2017**
(21) Anmeldenummer: 14191360.8
(22) Anmeldetag: 31.10.2014
(51) Int. Cl.: B65D 33/00, B65D 33/08, B65D 33/18

(54) **Versandbeutel**
Mailer bag
Sac d'expédition

(43) Veröffentlichungstag der Anmeldung: 04.05.2016
(73) Patentinhaber: Papier-Mettler KG, 54497 Morbach (DE)
(72) Erfinder: Eberhard, Patrick, 54497 Morbach-Hundheim (DE)
(74) Vertreter: Metten, Karl-Heinz

(56) Entgegenhaltungen:
- DE-A1-102009 007 985
- DE-U1-202012 006 901
- DE-U1-202012 010 643
- GB-A- 1 455 570
- US-A1- 2005 053 313
- US-A1- 2010 296 754

## Beschreibung

Die vorliegende Erfindung betrifft einen Versandbeutel, insbesondere einen Versandbeutel für den Online-Handel. Auch betrifft die Erfindung ein Verfahren zu Herstellung von Versandbeuteln. Ferner betrifft die Erfindung die Verwendung eines solchen Versandbeutels für das Transportieren von Versandgut, insbesondere Versandgut des Online-Handels.

Versandbeutel werden in verschiedenster Form für Versandzwecke verwendet. Solche Versandbeutel weisen im Gegensatz zu üblichen Einkaufstüten oftmals eine verschließbare Öffnung auf, wobei das Versandgut meist nicht erkennbar sein soll und zudem während des Transports geschützt sein muss. Oftmals weisen solche Versandbeutel kein Griffloch auf. Plastiktüten, wie sie üblicherweise im Supermarkt bereitgestellt werden, weisen dagegen oftmals ein Griffloch auf. Es sind jedoch auch Versandbeutel mit Tragegriff z.B. aus der DE 10 2009 007 985 bekannt.

In Versandbeuteln werden Grifflöcher meist vermieden. Sie werden - falls doch vorhanden - implementiert, indem das Griffloch in den Aufnahmebereich für Versandartikel des Versandbeutels gestanzt wird. Ein wesentlicher Nachteil herkömmlicher Versandbeutel ist es, dass diese oftmals nicht hinreichend wettergeschützt sind, um beispielsweise Regenergüssen standhalten zu können. Einkaufstüten sind in Richtung der Grifflöcher im Regelfall offen und somit als Versandbeutel ungeeignet. In Versandbeutel ohne Grifflöcher wird dieses Problem gelöst, indem diese vollständig versiegelt werden. Grifflöcher werden dabei bewusst vermieden, um die Versiegelung der Ware nicht zu beeinträchtigen. Durch ein Griffloch wird der Inhalt den Umgebungsbedingungen, insbesondere der Umgebungsfeuchtigkeit, ausgesetzt, was bei Versandbeuteln unbedingt zu vermeiden ist.

Alternativ können Griffe auf die Außenfläche eines Versandbeutels aufgeklebt oder aufgeschweißt werden. Dies erfordert einen kostenintensiven weiteren Fertigungsschritt, insbesondere eine weitere Schweißnaht oder Verklebungslinie. Aufgrund der hohen Auflage bei Versandbeuteln, sind die Herstellungskosten hier regelmäßig besonders sorgfältig zu kalkulieren.

Auch sind die Beutelvorderwand und Beutelrückwand üblicherweise aus einem dünnen Material, um besagte Herstellungskosten zu senken und die Umwelt zu schonen. Grifflöcher oder außen angebrachte Griffe sind in diesen Fällen meist nicht stabil genug befestigt, um den sicheren Transport durch das Tragen am Griffloch bzw. Griff zu ermöglichen. Dabei ist es von Nachteil, dass Grifflöcher durch das Umgebungsmaterial meist nicht hinreichend stabilisiert werden. Regelmäßig werden sie sogar an Schwachstellen, wie der Öffnung eines Versandbeutels angebracht. Somit wird hierdurch das Problem der geringen Belastbarkeit verschärft. Dies ist insbesondere im Anbetracht der Tatsache, dass beispielsweise teure Markenkleidung für Damen und/oder Herren oftmals in solchen Versandbeuteln versendet werden, für einen Versandunternehmer gänzlich inakzeptabel. Ferner ist nachteilig, dass sich durch die Zugbelastung auch der Verschluss eines Versandbeutels unbeabsichtigt öffnen kann; der DE 20 2012 010643 U1 ist ein Versandbeutel gemäss Oberbegriff von Anspruch 1 zu entnehmen. Aufgabe der Erfindung ist es, einen Versandbeutel so zu gestalten, dass die vorstehend genannten Nachteile überwunden werden. Insbesondere ist es die Aufgabe der Erfindung, Feuchtigkeit, beispielsweise in Form von Regen, von dem Inhalt des Versandbeutels mit Grifflöchern fernzuhalten. Ferner soll der Versandbeutel mit Griffloch ein einfaches, unfallfreies und geschütztes Transportieren des Inhalts ermöglichen. Außerdem sollen die Herstellungskosten des erfindungsgemäßen Versandbeutels gering sein. Auch lag der Erfindung die Aufgabe zugrunde, einen Beutel verfügbar zu machen, mit dem der Inhalt vor Manipulation und Beschädigung, insbesondere vor unkontrolliertem Zugriff durch nichtautorisierte Dritte, geschützt werden kann. Des Weiteren lag der Erfindung die Aufgabe zugrunde, Versandbeutel zur Verfügung zu stellen, die sehr nutzerfreundlich sind und die sich gleichwohl unproblematisch, kostengünstig und prozessoptimiert herstellen lassen. Schließlich lag der Erfindung die Aufgabe zugrunde, Versandbeutel verfügbar zu machen, die dem Versandhändler einen optimalen Nutzungskomfort gewährleisten.

Demgemäß wurde ein Versandbeutel gefunden, umfassend ein oberes Beutelende, ein gegenüberliegendes unteres Beutelende, einen ersten Beutelrand und einen gegenüberliegenden zweiten Beutelrand sowie eine Beutelvorderwand und eine gegenüberliegende Beutelrückwand, wobei die Beutelvorderwand und Beutelrückwand jeweils eine Oberkante, eine Unterkante, eine erste Seitenkante und eine zweite Seitenkante enthalten und insbesondere jeweils durch diese begrenzt werden, wobei Beutelvorderwand und Beutelrückwand zwischen dem oberen Beutelende und dem unteren Beutelende durch mindestens ein sich zumindest teilweise in Richtung von dem ersten Beutelrand zu dem zweiten Beutelrand erstreckendes Verbindungselement, insbesondere eine erste Schweißnaht und/oder Verklebungslinie, unter Ausbildung eines ersten Beutelabschnitts, enthaltend das obere Beutelende, und eines zweiten Beutelabschnitts, enthaltend das untere Beutelende, miteinander verbunden sind, wobei der erste Beutelabschnitt mindestens einen Warenaufnahmebereich umfasst und der zweite Beutelabschnitt mindestens eine Grifflochschwächungszone aufweist, wie sie in Anspruch 1 näher spezifiziert ist. Demgemäß kann vorgesehen sein, dass die Grifflochschwächungszone durch eine umlaufende, ein Griffloch beschreibende Schwächungslinie, insbesondere Perforationslinie, oder durch eine nicht vollständig umlaufende Schwächungslinie, insbesondere Perforationslinie, gebildet wird.

Eine Grifflochschwächungszone kann demgemäß eine Schwächungszone darstellen, beispielsweise in Form einer Perforationslinie, zur Bildung eines Grifflochs im Sinne der vorliegenden Erfindung. Zur Bildung des Grifflochs reicht es in einigen Fällen beispielsweise schon aus, wenn die Perforation teilweise zerstört wird. In dem die Schwächungs- bzw. Perforationslinie nicht vollständig umlaufend ist, sondern einen Bereich auslässt, kann das aus dem Schwächungsbereich herausgedrückte Material des Beutels unter Freigabe des Grifflochs am Beutel selber verbleiben und trägt nicht zur Verunreinigung der Umgebung bei und ist auch nicht separat zu entsorgen. Vielmehr kann es als Bestandteil des Versandbeutels nach erfolgter Nutzung gemeinsam mit dem Rest des Beutels der Wiederverwertung zugeführt werden. Ausführungen zu Grifflöchern lassen sich also ohne weiteres auf Grifflochschwächungszonen übertragen. Die Ausführungsformen mit Grifflochschwächungszone lässt sich, am besten jeweils kurz vor Ingebrauchnahme durch den Nutzer bzw. Träger des Versandbeutels, durch Zerstören der Grifflochschwächungszone in eine Ausführungsform mit Griffloch überführen. Dadurch, dass während der Herstellung der erfindungsgemäßen Versandbeutel keine Grifflöcher, sondern nur Grifflochschwächungszonen vorgesehen werden, lässt sich überraschenderweise der Anteil an Ausschussware während der Produktion erheblich verringern. Auch lässt sich der Nutzungskomfort auf Seiten des diese Versandbeutel verwendenden Versandhändlers signifikant steigern. Beispielsweise sind die Befüllung und/oder der Transport, insbesondere auch der Transport auf Förderbändern, wesentlich weniger fehleranfällig.

Ein Griffloch im Sinne der vorliegenden Erfindung ist eine üblicherweise längliche Öffnung in einem zweilagigen Material mit einer Beutelvorderwand-Lage und einer Beutelrückwand-Lage, ausgelegt und eingerichtet, um das Tragen des Beutels, insbesondere Versandbeutels, zu erleichtern. Insbesondere kann das Griffloch eine Öffnung in der Beutelvorderwand und Beutelrückwand sein, ausgelegt und eingerichtet, um das Tragen des Beutels, insbesondere Versandbeutels, zu erleichtern. Obgleich hier zwei Öffnungen (jeweils eine in Beutelvorderwand und Beutelrückwand) erzeugt werden, entsteht dabei nur ein Griffloch, wenn die Öffnung der Beutelvorderwand und der Beutelrückwand gegenüberliegend angeordnet sind (was üblicherweise vor dem Hintergrund der über eine V-förmige Faltung an den jeweiligen Unterkanten verbundenen Beutelwände der Fall ist). Dies wird üblicherweise schon bei der Herstellung erreicht, indem die Öffnung oder Grifflochschwächungszone durch einen Arbeitsvorgang in beiden Folien simultan erzeugt wird.

Das Verbindungselement im Sinne der vorliegenden Erfindung verbindet zwei Materialschichten. Solch ein Verbindungselement kann beispielsweise eine Nähnaht oder eine Schweißnaht sein. Vorzugsweise, insbesondere bei Kunststoffversandbeuteln, handelt es sich um eine erste Schweißnaht. Der erfindungsgemäße Versandbeutel ist vorzugsweise ein Kunststoffversandbeutel mit mindestens einer ersten Schweißnaht. Auch kann das Verbindungselement eineVerklebungslinie umfassen. Bei einer solchen Verklebungslinie werden zwei Materialschichten durch einen linien- oder streifenförmig, vorzugsweise durchgängig, aufgebrachten Klebstoff miteinander verbunden. Das Verbindungselement, insbesondere die erste Schweißnaht und/oder die Verklebungslinie erstrecken sich vorzugsweise von dem ersten Beutelrand bis zu dem gegenüberliegenden zweiten Beutelrand. Überraschenderweise hat sich auch gezeigt, dass es vorteilhaft ist, wenn die Zugangsöffnung zu dem Warenaufnahmebereich nicht in dem zweiten Beutelabschnitt vorliegt. Zugangsöffnungen für die Platzierung vom Artikeln im Warenaufnahmebereich stellen regelmäßig Materialschwachstellen im Aufbau eines Versandbeutels dar, welche allerdings in der vorliegenden Erfindung die Stabilität des Durchgriffloches nicht oder nur unwesentlich beeinflussen. Durch die Anbringung der mindestens einen Grifflochschwächungszone bzw. des mindestens einen Grifflochs in einem Bereich, der zumindest teilweise, insbesondere vollständig, durch das Verbindungselement, die erste Schweißnaht und/oder die Verklebungslinie, abgegrenzt ist, kann die Materialfestigkeit überraschenderweise wesentlich erhöht werden. Insbesondere kann eine solche Naht und/oder Verklebungslinie eine bessere Verteilung der von dem Griffloch ausgehenden Zugkräfte bewirken. Ferner wird durch die erfindungsgemäße Grifflochschwächungszone durch die Trennung mittels Naht und/oder Verklebungslinie kein Loch in der Wandung des mindestens einen Warenaufnahmebereichs geschaffen. Dies hat zur Folge, dass Verunreinigungen oder Feuchtigkeit nicht durch die Grifflochschwächungszone bzw. das daraus hervorgehende Griffloch in den Warenaufnahmebereich gelangen können.

Ein Versandbeutel im Sinne der vorliegenden Erfindung ist ein Beutel vorgesehen zum Transportieren von Waren, insbesondere von Waren des Online-Handels. Ein solcher Versandbeutel ist vorzugsweise verschließbar, insbesondere so, dass keine Öffnung unverschlossen bleibt. Der Versandbeutel weist üblicherweise mindestens einen Warenaufnahmebereich mit einer Öffnung auf, welcher sich vorzugsweise im Wesentlichen vollständig verschließen lässt. Beutel, welche unverschließbare Öffnungen aufweisen, die während des Transports ein unabsichtliches Herausfallen von Versandartikeln gestatten, sind als Versandbeutel im Regelfall ungeeignet. Es ist grundsätzlich denkbar, einen Versandbeutel so zu deformieren, dass eine präzise Beschreibung der Geometrie nicht mehr möglich ist. Den weiteren Ausführungen sei daher vorangestellt, dass sich die Beschreibung auf einen ungefüllten, nicht deformierten Zustand des Versandbeutels bezieht, wobei der Versandbeutel vorzugsweise im Wesentlichen flach ausgestreckt zu betrachten ist. In dieser Form wird der Versandbeutel vor der Befüllung mit Versandartikeln auch üblicherweise bereitgestellt.

In einer besonders bevorzugten Ausführungsform ist der Versandbeutel ein Kunststoffversandbeutel. Vorzugsweise umfasst die Beutelvorderwand und/oder Beutelrückwand dabei mindestens einen thermoplastischen Kunststoff. Insbesondere ist es bevorzugt, wenn die Beutelvorderwand und/oder Beutelrückwand aus mindestens einem thermoplastischen Kunststoff gebildet ist bzw. besteht. Besonders geeignete Kunststoffe sind erfahrungsgemäß Polyester und/oder Polyolefine. Kunststoffe, insbesondere die vorstehend genannten Kunststoffe, sind im Regelfall reißfester als Alternativmaterialien wie beispielsweise Papier. Außerdem sind Kunststoffversandbeutel sehr leicht und vorzugsweise wasserdicht, was bei der Versendung vorteilhaft ist.

Vorzugsweise wird mindestens eine Beutelwand, insbesondere die Beutelvorderwand und/oder Beutelrückwand, aus Kunststoff verwendet, die wasser- und/oder lichtundurchlässig ist. Lichtundurchlässig bedeutet dabei, dass die Lichtintensität durch die jeweilige Beutelwand signifikant vermindert wird, vorzugsweise mindestens um 30 %, insbesondere mindestens 50 % und besonders bevorzugt mindestens um 70 %. Die Wasserundurchlässigkeit dient dem Schutz der Versandartikel, insbesondere gegenüber von wetterbedingten Einflüssen wie Regen, Schnee oder Luftfeuchtigkeit. Die Verringerung der Lichtintensität dient ebenfalls dem Schutz, beispielsweise vor UV-Ausbleichung, ist jedoch auch wichtig, um den Erfordernissen des Postgeheimnisses ggf. zu genügen. Durch die faltungstechnische Verbindung sind die Beutelvorderwand und Beutelrückwand aus dem gleichen Material, insbesondere aus dem gleichen thermoplastischen Kunststoff, gefertigt. Die Erfindung sieht also vor, dass die Beutelvorderwand und Beutelrückwand auf einem zusammenhängenden Abschnitt eines zusammenhängenden Materialstreifens basieren, insbesondere einer zusammenhängenden Kunststofffolie, wobei Beutelvorderwand und Beutelrückwand dabei vorzugsweise aus einem zusammenhängendem Abschnitt einer kontinuierlichen Kunststofffolie gebildet sind und nur durch eine Faltkante voneinander abgegrenzt. Besagte Faltkante bildet auch die Unterkante von Beutelvorderwand und Beutelrückwand. Diese ist dabei als im Querschnitt V-förmige Faltung (auch V-Faltung) ausgebildet. Daher ist die Unterkante der Beutelvorderwand mit der Unterkante der Beutelrückwand über eine im Querschnitt V-förmige Faltung verbunden. Die V-förmige Faltung ist nicht in dem Sinne einschränkend zu verstehen, dass der Winkel zwischen den Schenkeln festgelegt ist. Vorzugsweise liegen Beutelvorderwand und Beutelrückwand aneinander an. Der vorstehend beschriebene Aufbau hat den Vorteil, dass die Fertigung wesentlich vereinfacht werden kann und Herstellungskosten gesenkt werden. Insbesondere sind hierbei keine Schweißnähte nötig, um die Beutelvorderwand und Beutelrückwand zu verbinden. Die Grifflochschwächungszone und das daraus resultierende Griffloch weisen eine Längsausdehnung auf, die sich parallel zu Unterkante erstreckt. Insbesondere bevorzugt sind die Grifflochschwächungszone und das daraus resultierende Griffloch oval oder rechteckig mit abgerundeten Ecken ausgebildet. Es hat sich gezeigt, dass die Grifflochschwächungszone bzw. das daraus resultierende Griffloch durch die Unterkante, insbesondere die V-Faltung, besonders gut gegen Zugkräfte, wie sie bei der gattungsgemäßen Verwendung bzw. beim Tragen des Versandbeutels üblich sind, stabilisiert wird.

Insbesondere bevorzugt haben die Grifflochschwächungszone bzw. das daraus resultierende Griffloch einen mittleren Abstand von weniger als 5 cm, insbesondere weniger als 4 cm und besonders bevorzugt weniger als 3 cm von dem Verbindungselement, insbesondere der ersten Schweißnaht und/oder Verklebungslinie. Dies ist vorteilhaft, da dadurch die Zugkräfte, wie sie bei der gattungsgemäßen Verwendung bzw. beim Tragen des Versandbeutels üblich sind, durch z.B. die erste Schweißnaht und/oder Verklebungslinie verteilt werden, so dass eine Stabilisierung erfolgt.

In einer Ausführungsform haben die Grifflochschwächungszone bzw. das daraus resultierende Griffloch einen mittleren Abstand von weniger als 5 cm, insbesondere weniger als 4 cm und besonders bevorzugt weniger als 3 cm von der Unterkante der Beutelvorderwand und/oder Beutelrückwand. Dies ist bevorzugt, da ein geringer Abstand das Umgreifen erleichtert. Gleichwohl ist der Abstand vorzugsweise größer als 0,5 cm, insbesondere 1 cm. Dies hat den Vorteil, dass die Stabilität des Folienbereichs zwischen der Grifflochschwächungszone bzw. dem daraus resultierenden Griffloch und Unterkante der Beutelvorderwand und/oder Beutelrückwand hinreichend hoch ist.

In einer Ausführungsform ist das Verbindungselement, welches die ersten und zweiten Beutelabschnitte separiert, eine erste Schweißnaht, insbesondere eine thermoplastische Schweißnaht. Eine Schweißnaht im Sinne der vorliegenden Erfindung entsteht vorzugsweise durch das Erwärmen bzw. (An-)Schmelzen eines schmalen Folienbereichs eines thermoplastischen Kunststoffs, insbesondere auf eine Temperatur oberhalb der Glasübergangstemperatur. Durch Anwendung von Druck erhält man dabei nach dem Erkalten eine Verbindung der nunmehr verschweißten Teile. Es hat sich gezeigt, dass Schweißnähte besonders gut geeignet sind, die Beutelvorderwand und Beutelrückwand kostengünstig und sicher zu verbinden.

Vorzugsweise begrenzt das Verbindungselement, insbesondere die erste Schweißnaht und/oder Verklebungslinie, den Warenaufnahmebereich in Richtung des unteren Beutelendes. Insbesondere eine erste Schweißnaht zwischen erstem und zweitem Abschnitt, welche den Warenaufnahmebereich wasserdicht in Richtung des unteren Endes begrenzt, ist bevorzugt. In diesem Fall kann Wasser, selbst wenn es durch die Grifflochschwächungszone bzw. das daraus resultierende Griffloch eindringen sollte, nicht in den Warenaufnahmebereich gelangen.

In einer Ausführungsform des erfindungsgemäßen Versandbeutels verläuft das Verbindungselement, insbesondere die erste Schweißnaht und/oder Verklebungslinie, linear, vorzugsweise im Wesentlichen parallel zur Unterkante der Beutelvorderwand und/oder Beutelrückwand. Ein solches Verbindungselement, insbesondere erste Schweißnaht und/oder Verklebungslinie, lässt sich besonders einfach und kostengünstig fertigen. Ferner verteilt ein solches Verbindungselement, insbesondere eine solche Schweißnaht und/oder Verklebungslinie, die Zugkräfte besonders effektiv. Auch wird dem Warenaufnahmebereich innenseitig ein linearer Bodenabschluss (gebildet durch das Zusammenführen der Beutelvorderwand und Beutelrückwand an z.B. der ersten Schweißnaht und/oder Verklebung) zur Verfügung gestellt, so dass Waren besonders gut Platz darin finden.

In einer bevorzugten alternativen Ausführungsform verläuft das Verbindungselement, insbesondere die erste Schweißnaht und/oder Verklebungslinie, zumindest abschnittsweise gekrümmt. Hierbei ist es vorteilhaft, wenn das Verbindungselement über mindestens zwei Anbindungsstellen (nachfolgend auch erste und zweite Anbindungsstelle) an die Unterkante und/oder an mindestens eine Seitenkante von Beutelvorderwand und/oder Beutelrückwand, insbesondere von Beutelvorderwand und Beutelrückwand, anbindet. Vorzugsweise sind die mindestens zwei Anbindungsstellen die beiden Enden einer ersten Schweißnaht und/oder Verklebungslinie. Vorzugsweise weist das Verbindungselement genau zwei Anbindungsstelle an der Unterkante und/oder mindestens einer Seitenkante von Beutelvorderwand und/oder Beutelrückwand auf.

Das Verbindungselement verläuft dabei bevorzugt ausgehend von der Unterkante der Beutelvorderwand und/oder Beutelrückwand, insbesondere so dass die erste und zweite Anbindungsstelle sich an der Unterkante von Beutelvorderwand und/oder Beutelrückwand befinden. Ferner ist es bevorzugt, wenn besagte Anbindungsstellen bzw. Enden jeweils beabstandet von dem ersten Beutelrand und dem zweiten Beutelrand mit der Unterkante verbunden sind, insbesondere beabstandet mit einem Abstand größer 1 cm, vorzugsweise größer 2 cm.

In einer weiteren erfindungsgemäßen Ausgestaltung befindet sich die erste Anbindungsstelle an der Unterkante der Beutelvorderwand und/oder Beutelrückwand und die zweite Anbindungsstellen des zumindest abschnittsweise gekrümmt verlaufenden Verbindungselements an der ersten Seitenkante oder zweiten Seitenkante der Beutelvorderwand und/oder Beutelrückwand. In einer weiteren bevorzugten Ausführungsform liegt die erste Anbindungsstellen des zumindest abschnittsweise gekrümmt verlaufenden Verbindungselements an der ersten Seitenkante und die zweite Anbindungsstellen an der gegenüberliegenden zweiten Seitenkante der Beutelvorderwand und/oder Beutelrückwand.

Erfindungsgemäß sieht das Verfahren in Anspruch 15 vor, dass der erste Beutelrand durch das Verschweißen der ersten Seitenkanten von Beutelvorderwand und Beutelrückwand zu einer zweiten Schweißnaht und der zweite Beutelrand durch das Verschweißen der zweiten Seitenkanten von Beutelvorderwand und Beutelrückwand zu einer dritten Schweißnaht gebildet. Dies ist vorteilhaft, da auf diese Weise der Aufnahmebereich für Versandartikel maximiert wird.

In einer alternativen Ausführungsform fallen die Schweißnähte nicht mit den ersten und zweiten Seitenkanten zusammen, sondern sind, insbesondere geringfügig, von diesen beabstandet. Dabei ist es bevorzugt, wenn der erste Beutelrand eine erste Schweißnaht umfasst, welche in einem ersten mittleren Abstand zu den ersten Seitenkanten von Beutelvorderwand und Beutelrückwand verläuft und der zweite Beutelrand ein zweite Schweißnaht umfasst, welche in einem zweiten mittleren Abstand zu den zweiten Seitenkanten von Beutelvorderwand und Beutelrückwand verläuft. Vorzugsweise sind der erste mittlere Abstand und der zweite mittlere Abstand gleich groß. Weiterhin ist es bevorzugt, wenn der erste mittlere Abstand und/oder der zweite mittlere Abstand kleiner 3 cm, insbesondere kleiner 2 cm und vorzugsweise kleiner 1 cm ist. Schweißnähte, die sich nicht direkt an den Seitenkanten befinden, weisen oftmals eine erhöhte Stabilität auf.

Vorzugsweise weist der zweite Beutelabschnitt in Beutelvorderwand und Beutelrückwand, insbesondere umlaufend, keine Öffnungen auf. Dieser zweite Beutelabschnitt ist in einer besonders zweckmäßigen Ausgestaltung im Wesentlichen rechteckig, wobei alle vier Kanten des Rechtsecks geschlossen sind. Dies hat den Vorteil, dass Wasser nicht durch die Grifflochschwächungszone bzw. das daraus resultierende Griffloch in den Warenaufnahmebereich gelangen kann. Ferner ist die Zugstabilität der Grifflochschwächungszone bzw. des daraus resultierenden Grifflochs sehr viel höher, wenn es von einem kantenversiegelten zweiten Beutelabschnitt umschlossen wird.

Vorzugsweise hat der zweite Beutelabschnitt eine transversale Erstreckung, insbesondere in Richtung von dem ersten Beutelrand zu dem zweiten Beutelrand, und ist in seiner longitudinalen Flächenausdehnung durch das untere Beutelende und das Verbindungselement, insbesondere die erste Schweißnaht, begrenzt. Schweißnähte für längliche zweite Beutelabschnitte lassen sich erfahrungsgemäß leichter produzieren. Auch steht in einem länglichen zweiten Beutelabschnitt hinreichend Platz für eine Grifflochschwächungszone zur Verfügung, wobei diese vorzugsweise ebenfalls eine, insbesondere gleichgerichtete, longitudinale Erstreckung aufweisen. In einer Ausführungsform wird der zweite Beutelabschnitt in seiner transversalen Flächenausdehnung durch den ersten Beutelrand und den zweiten Beutelrand begrenzt. Dies vereinfacht die Produktion. Eine gesonderte Begrenzung des zweiten Beutelabschnitts in seiner transversalen Erstreckung ist hierbei nicht erforderlich. Auch wird in einem solchen Beutelabschnitt eine Zugbelastung der Grifflochschwächungszone bzw. des daraus resultierenden Grifflochs erfahrungsgemäß über einen größeren Bereich verteilt, was der Zugstabilität des Grifflochs zugutekommt.

In besonders bevorzugte Ausführungsformen nimmt der im zweiten Beutelabschnitt liegende Teil der Beutelrückwand nicht mehr als 30 %, insbesondere nicht mehr als 25 % insbesondere bevorzugt nicht mehr als 20 % der gesamten Beutelrückwand in Anspruch. Ein höherer Flächenbedarf des zweiten Beutelabschnitts schränkt den Warenaufnahmebereich erfahrungsgemäß unvorteilhaft ein. Auch umfasst die Grifflochschwächungszone bzw. das daraus resultierende Griffloch meist mindestens zwei Lagen, insbesondere Beutelvorderwand und Beutelrückwand, wobei die Öffnung bzw. Schwächungszone in Beutelvorderwand mit der Öffnung bzw. Schwächungszone in Beutelrückwand üblicherweise gleichgerichtet und gleichgeformt ist. Wenn der zweite Beutelabschnitt nicht zu groß ist, kommen diese beiden Öffnungen besser aufeinander zur Anlage.

Erfindungsgemäß weist der Versandbeutel mindestens eine Öffnung (erste Öffnung) zu dem Warenaufnahmebereich auf. Vorzugsweise handelt es sich um eine Öffnung, welche im ersten Beutelabschnitt angeordnet ist. In bevorzugten Ausführungsformen befindet sich die erste Öffnung im ersten Beutelabschnitt in der Beutelvorderwand oder im ersten Beutelabschnitt in der Beutelrückwand. Besonders bevorzugt sind Ausführungsformen, bei welchen sich die erste Öffnung zwischen Beutelvorderwand und Beutelrückwand im ersten Beutelabschnitt befindet. Vorzugsweise ist die erste Öffnung am gegenüberliegend von dem Ende der Beutelwand, an welchem sich die Grifflochschwächungszone bzw. das daraus resultierende Griffloch befindet, angeordnet. Insbesondere bevorzugt ist die erste Öffnung dabei zwischen den Oberkanten von Vorder- und Rückseite angeordnet. Ein entsprechender Versandbeutel lässt sich einfacher herstellen. Ferner bewirkt die große Beabstandung zwischen der Grifflochschwächungszone bzw. dem daraus resultierenden Griffloch und erster Öffnung des Warenaufnahmebereichs, dass eine geringere Zugstabilität des Versandbeutels im Bereich der ersten Öffnung des Warenaufnahmebereichs die Zugstabilität des Grifflochs bzw. des durch die Grifflochschwächungszone gebildeten Grifflochs nicht wesentlich beeinträchtigt. Erfindungsgemäss hat die Beutelvorderwand eine erste Länge, welche dem mittleren Abstand zwischen Oberkante und Unterkante der Beutelvorderwand entspricht und die Beutelrückwand eine zweite Länge, welche dem mittleren Abstand zwischen Oberkante und Unterkante der Beutelrückwand entspricht. Dabei ist die erste Länge kürzer als die zweite Länge, so dass die Beutelrückwand am oberen Beutelende über die Beutelvorderwand hinausragt. Dies ist vorteilhaft, da so die der hinausragende Abschnitt der Beutelrückwand umgeklappt werden kann, um die erste Öffnung vorzugsweise zu verschließen.

Auch hat es sich als vorteilhaft erwiesen, wenn die Beutelrückwand größer als die Beutelvorderwand ist, vorzugsweise jedoch nicht mehr als 30 %, insbesondere nicht mehr als 25 % und besonders bevorzugt nicht mehr als 20 % größer als die Beutelvorderwand. Üblicherweise wird hierdurch ein überstehender Abschnitt der Beutelrückwand erzeugt, der auf die Beutelvorderwand, insbesondere zum Verschließen einer Öffnung zu dem Warenaufnahmebereich, vorzugsweise der ersten Öffnung, verwendet werden kann. Es hat sich erwiesen, dass die vorstehend genannte prozentuale Größendifferenz hinreichende große Abschnitte bereitstellen, um einen sichereren Verschluss zu gewährleisten. Zu große Bereiche lassen sich ggf. auch sehr viel schlechter fixieren.

Auch hat die Beutelvorderwand vorzugsweise eine erste Breite, welche dem mittleren Abstand zwischen erster und zweiter Seitenkante der Beutelvorderwand entspricht und die Beutelrückwand vorzugsweise eine zweite Breite, welche dem mittleren Abstand zwischen erster und zweiter Seitenkante der Beutelrückwand entspricht. Dabei ist die Breite der Beutelvorderwand geringer als die Länge der Beutelvorderwand und die Breite der Beutelrückwand geringer als die Länge der Beutelrückwand. Dies hat den Vorteil, dass das Griffloch bzw. die Grifflochschwächungszone an dem kürzeren Teil des Versandbeutels angeordnet ist, was in einer höheren Stabilität resultiert.

Vorzugsweise weist die mindestens eine Öffnung zum Warenaufnahmebereich des Versandbeutels, insbesondere die Beutelrückwand, mindestens ein Befestigungsmittel auf, wobei dieses mindestens eine Befestigungsmittel, insbesondere nach dem Umklappen der Beutelrückwand auf die Beutelvorderwand, dazu ausgelegt ist, eine Öffnung zum Warenaufnahmebereich zu verschließen. Alternativ oder zusätzlich kann auch die Beutelvorderwand mindestens ein Befestigungsmittel aufweisen, um besagte Öffnung zu verschließen. Durch das Umklappen wird der Beutel nur geringfügig deformiert, so dass beispielsweise Dokumente nicht geknickt werden. Insbesondere eine Öffnung, die beispielsweise einen Zugschnur verwendet, um die Öffnung bis zum vollständigen Verschließen zu verengen, wäre für Dokumente in vielen Fällen weniger geeignet.

Vorzugsweise lässt sich die erste Öffnung mit mindestens einem Klebestreifen verschließen. Dieser würde sich vorzugsweise längs des oberen Beutelendes, insbesondere entlang (und ggf. beabstandet von) der oberen Kante erstrecken. In einer bevorzugten Ausführungsform erstreckt sich der Kleberstreifen vom ersten Beutelrand bis zum zweiten Beutelrand. Klebestreifen gestatten ein schnelles und sicheres Versiegeln.

In einer bevorzugten Ausführungsform ist die verschließbare Öffnung mit einem Befestigungsmittel, vorzugsweise mit mindestens einem Klebestreifen, insbesondere irreversibel verschließbar, wobei vorzugsweise die Beutelrückwand innenseitig und/oder die Beutelvorderwand außenseitig besagte Befestigungsmittel aufweist, insbesondere so dass diese mit der Beutelvorderwand bzw. der Beutelrückwand zur Anlage kommen, falls ein Abschnitt der Beutelrückwand auf die Beutelvorderwand geklappt wird.

Besagte Klebestreifen haben vorzugsweise eine Breite zwischen 0,3 cm und 3 cm, insbesondere zwischen 0,5 cm und 2 cm. Durch die geeignete Breite wird ein sicherer Verschluss der Öffnung gewährleistet, wobei insbesondere ein unbeabsichtigtes Öffnen des Versandbeutels vermieden wird. In einer weiteren bevorzugten Ausführungsform ist die verschließbare Öffnung des oberen Beutelendes irreversibel verschließbar. Dies ist vorteilhaft, da so sichergestellt wird, dass die Öffnung sich während des Transports, insbesondere beim Tragen am Griffloch, nicht öffnen kann.

Besonders bevorzugt sind Ausführungsformen, in welchen das mindestens eine Befestigungsmittel zwei beabstandete Klebestreifen mit einer zerstörbaren Zone, insbesondere einer Schwächungslinie, zwischen besagten Klebestreifen umfasst. Vorzugsweise handelt es sich um im Wesentlichen parallele Klebestreifen, wobei sich zwischen besagten Klebestreifen ein zerstörbarer Folienbereich erstreckt. Vorzugsweise befindet sich die erste Öffnung zwischen Oberkante der Beutelvorderwand und Oberkante der Beutelrückwand. Somit kann der Klebestreifen, welcher dem oberen Beutelende näher ist, verwendet werden, um den Beutel, insbesondere die erste Öffnung, erstmalig zu verschließen. Der zerstörbare Folienbereich kann zum erneuten Öffnen der Versandtasche zerstört werden. Durch das Zerstören des Folienbereichs wird eine zweite Öffnung zwischen der Oberkante der Beutelvorderwand und dem zerstörbaren Folienbereich erzeugt, welche im Wesentlichen parallel zu Ursprungsöffnung (erste Öffnung) ausgerichtet sein kann. Vorzugsweise sind die ehemalige (nun verschlossene) erste Öffnung und die neu erhaltene zweite Öffnung in unmittelbarer Nähe, d.h. im Mittel nicht mehr als 7 cm, vorzugsweise 5 cm voneinander beabstandet. Der zweite Klebestreifen, welcher von dem oberen Beutelende weiter beabstandet ist, lässt sich nun ggf. verwenden, um auch diese zweite Öffnung zu verschließen. In einer vorteilhaften Ausgestaltung umfasst der besagte Folienbereich mindestens eine Schwächungslinie oder Schwächungszone zwischen beabstandeten Klebestreifen. In einer besonders bevorzugten Ausführungsform ist die verschließbare Öffnung des oberen Beutelendes irreversibel mit den vorstehend beschriebenen Klebestreifen verschließbar, wobei eine Schwächungslinie zwischen den Klebestreifen zum Bilden der zweiten verschließbaren Öffnung vorgesehen ist. Im Wesentlichen parallel bedeutet im Sinne der vorliegenden Erfindung, dass die Abweichung von einer parallelen Ausrichtung weniger als 10°, vorzugsweise weniger als 5° beträgt. Vorzugsweise ist der mittlere Abstand zwischen den beabstandeten Klebestreifen weniger als 9 cm, insbesondere weniger als 7 cm und insbesondere bevorzugt weniger als 5 cm.

In einer Ausführungsform weist der Versandbeutel nur eine erste Öffnung oder eine erste Öffnung und eine zweite Öffnung auf, so dass der Aufnahmebereich für Versandartikel durch Verschließen der ersten Öffnung bzw. ersten oder zweiten Öffnung eingeschlossen wird und keine Befeuchtung/Kontaminierung/Verschmutzung durch weitere Öffnungen erfolgt. Es sei darauf hingewiesen, dass eine Schwächungszone, insbesondere eine Schwächungslinie in Form einer Perforationslinie, noch keine Öffnung zu Aufnahme und Entnahme von Waren im Sinne der Erfindung darstellt, sondern nur ein Bereich in welchem sich ggf. eine dritte Öffnung durch Zerstörung von besagter Schwächungszone besonders einfach erzeugen lässt.

Da die erste Öffnung und ggf. zweite Öffnung erfindungsgemäß beim Tragen am Griffloch meist nach unten zeigt, ist es vorteilhaft, einen irreversiblen Verschluss für die erste und ggf. zweite Öffnung zu verwenden, da hier üblicherweise ein versehentliches Wiederöffnen ausgeschlossen ist. Das irreversible Verschließen der ersten Öffnung ist insbesondere dann vorteilhaft, wenn mindestens eine solche dritte Öffnung, beispielsweise aufgrund von Schwächungszonen, insbesondere Schwächungslinien, problemlos ausbildbar ist. In einer bevorzugten Ausführungsform umfasst die Beutelvorderwand und/oder Beutelrückwand eine Schwächungszone, wobei die Zerstörung der Schwächungszone die mindestens eine dritte Öffnung freigibt. Dies ermöglicht das Bilden der dritten Öffnung, um einen Versandartikel zu entnehmen. Die Schwächungszone kann eine Schwächungslinie sein, welche vorzugsweise linear oder auch gekrümmt verläuft. Das Vorhandensein einer dritten Öffnung impliziert nicht, dass die vorstehend beschriebene zweite Öffnung notwendigerweise ebenfalls vorliegen muss. Vorzugsweise lässt sich die erste, zweite und/oder dritte Öffnung mit mindestens einem Klebestreifen verschließen. Die dritte Öffnung ist vorzugsweise nicht in unmittelbarer Nähe der ersten Öffnung.

In einer bevorzugten Ausführungsform ist besagte Schwächungszone, insbesondere Schwächungslinie, zum Bilden der dritten Öffnung in der Beutelrückwand oder Beutelvorderwand angeordnet. Hierbei ist es vorteilhaft, falls ein versehentliches Reißen der Schwächungslinien während des Tragens nicht zu einem schwerkraftgetriebenem Entfallen der Artikel führt, dass die dritte Öffnung beim Tragen zur Seite zeigt.

Die Erfindung betrifft auch ein in Anspruch 15 näher spezifiziertes Verfahren zum Herstellen eines Beutels, welches i.W. die folgenden Verfahrensschritte umfasst:
a) Bereitstellung eines ersten Folienstreifens oder Folienbandes aus thermoplastischem Kunststoff zur Ausbildung der Beutelvorderwand und Beutelrückwand;
b) Falten des Folienstreifens oder Folienbandes entlang einer Faltkante, so dass ein Folienbereich die Beutelvorderwand und die Beutelrückwand am unteren Ende verbindet;
c) Ausbildung eines Verbindungselements, insbesondere einer Schweißnaht (erste Schweißnaht) oder Verklebungslinie, im Wesentlichen parallel zur Faltkante, vorzugsweise in einem Abstand von 1,5 bis 15 cm zur Faltkante;
d) Ausbildung mindestens einer Grifflochschwächungszone, insbesondere durch Anbringung mindestens einer Perforationslinie, in dem Bereich zwischen Faltkante und Verbindungselement, insbesondere Schweißnaht bzw. Verklebungslinie;
e) Ausbildung von zwei beabstandeten Seitenkanten (auch erste und eine zweite Seitenkante) im Wesentlichen orthogonal zur Faltkante durch Verschweißen der Beutelvorderwand mit der Beutelrückwand, wobei das Folienband ggf. an den Seitenkanten durchtrennt wird.

Das Folienband ist ein kontinuierliches Kunststofffolienband des Produktionsprozesses, welches zu einem späteren Zeitpunkt in die Versandbeutelsegmente unterteilt wird. Besagter Zeitpunkt ist vorzugsweise zeitgleich mit dem Verschweißen der Seitenkanten. Vorzugsweise handelt es sich um ein Verfahren zu Herstellung des erfindungsgemäßen Versandbeutels, wie er in den Patentansprüchen und der Beschreibung umschrieben wird.

Auch betrifft die Erfindung die Verwendung eines Versandbeutels gemäß einem der vorstehenden Ansprüche, für das Transportieren von Versandgut, insbesondere Versandgut des Online-Handels.

Mit der vorstehend beschriebenen Erfindung können die eingangs genannten Nachteile von Versandbeuteln mit Grifflöchern vermieden werden. Die Bereitstellung von erfindungsgemäßen Versandbeuteln mit Grifflochschwächungszonen zur Ausbildung von Grifflöchern liefert einen deutlichen Mehrwert nicht nur für einen Versandunternehmer bzw. Zustellboten, sondern auch für den Hersteller solcher Beutel. Mit der vorliegenden Erfindung wird effektiv verhindert, dass der Versandbeutel entgleiten kann, so dass ein Fallenlassen der Ware unwahrscheinlich ist. Auch ist ein Tragen am Griffloch meist angenehmer für den Zustellboten. Dies ist insbesondere dann von Bedeutung, wenn der Zustellbote berufsbedingt Versandbeutel sehr häufig tragen muss. Durch die Bereitstellung von aus Grifflochschwächungszonen zugänglichen Grifflöchern kann somit auch Berufskrankheiten, beispielsweise Rückenschmerzen, vorgebeugt werden. Trotz der Grifflochschwächungszonen bzw. der daraus resultierenden Grifflöcher wird die Versiegelung des Warenaufnahmebereichs gegenüber Feuchtigkeit nicht negativ beeinträchtigt. Die Zugbelastbarkeit der Grifflöcher ist gegenüber herkömmlichen Versandbeuteln erhöht. Von besonderem Vorteil ist auch, dass mit den erfindungsgemäßen Versandbeuteln der Anteil an Ausschussware bei der Produktion signifikant verringert werden kann. Es wird vermutet, dass dieses darauf zurückzuführen ist, dass kein unvollständiger Ausstanzvorgang des Grifflochs Anlass zu Produktionsunterbrechungen geben kann. Auch werden Grifflochkanten vermieden, so dass ein Eingreifen in die Grifflöcher bei der Produktion vermieden werden kann. Außerdem können Luftbewegungen nicht mehr dazu führen, dass der Beutelabschnitt, in dem das Griffloch vorgesehen ist, sich in Teilen aufbläht und so zu Produktionsunterbrechungen führt. Des Weiteren geht auch für den die erfindungsgemäßen Versandbeutel nutzenden Versandhändler bzw. das diese Beutel nutzende Versandunternehmen hiermit eine erhöhte Prozesssicherheit einher. Beispielsweise sind die Befüllung und/oder der Transport, insbesondere auch der Transport auf Förderbändern, wesentlich weniger fehleranfällig.

Weitere Merkmale und Vorteile der Erfindung ergeben sich aus der nachgehenden Beschreibung, in der bevorzugte Ausführungsformen der Erfindung beispielhaft anhand schematischer Zeichnungen erläutert sind. Dabei zeigen:
- Figur 1 a) - b): schematische Frontansichten verschiedener Ausführungsformen der oberen Hälfte des Versandbeutels;
- Figur 2 a) - b): schematische Frontansichten verschiedener Ausführungsformen der unteren Hälfte des Versandbeutels;
- Figur 3 a) - c): schematische Frontansichten einer Ausführungsform des Versandbeutels, wobei a) der offene Beutel mit einer ersten Öffnung, b) der geschlossene Beutel und c) die Ausbildung einer zweiten Öffnung wiedergegeben ist;

Figur 1 a) und b) zeigen verschiedene Ausführungsformen der Oberhälfte 1 des Versandbeutels, wobei jeweils die Beutelvorderwand 2 und eine gegenüberliegende am oberen Beutelende 12 etwas längere Beutelrückwand 3 sichtbar ist. Die Oberhälfte 1 des Versandbeutels weist ein oberes Beutelende 12, einen ersten Beutelrand 4 und einen zweiten Beutelrand 5 auf. In den besagten Ausführungsformen ist die Oberkante 10 der Beutelvorderwand niedriger als die Oberkante 11 der Beutelrückwand. Die verschließbare Öffnung liegt zwischen den besagten Oberkanten 10 und 11. Die erste Seitenkante 6 der Beutelvorderwand 2 liegt an der ersten Seitenkante 8 der Beutelrückwand 3 an, wobei letztere in Richtung des oberen Beutelendes 12 etwas länger ist. Die zweite Seitenkante 7 der Beutelvorderwand 2 liegt an der zweiten Seitenkante 9 der Beutelrückwand 3 an, wobei letztere in Richtung des oberen Beutelendes 12 etwas länger ist. Der erste Beutelabschnitt 16 ist ebenfalls wiedergegeben.

Der zweite Beutelabschnitt ist nicht sichtbar, da er auf der unteren Hälfte des Versandbeutels angeordnet ist (vgl. Figur 2 a) bis c)).

Die Ausführungsform der Figur 1 a) zeigt eine Ausführungsform der Oberhälfte 1 des Versandbeutels mit zwei Klebestreifen 14 und 15 als Befestigungsmittel. Zwischen den besagten Klebestreifen 14 und 15 ist eine zerstörbare Linie 13 in Form einer Schwächungslinie (hier eine Perforationslinie), vorgesehen. Die Linie 13 kann beispielsweise auch mittels einer Schere durchtrennt werden. Die Zerstörung der Linie 13 zerstört auch den Bereich zwischen den Klebestreifen 14 und 15 in Sinne der Erfindung.

Die Ausführungsform der Figur 1 b) zeigt die Oberhälfte 1 des Versandbeutels mit nur einem Klebestreifen 15 als Befestigungsmittel. Zudem sind die Seitenkanten der Beutelrückwand 3 im Bereich oberhalb der Oberkante 10 angeschrägt, so dass Seitenkanten 8 und 9 nicht linear über die gesamte Länge des Beutels sind. Dies ist ggf. vorteilhaft, da so die Seitenkanten 8 und 9 der Beutelrückwand 3 im Bereich oberhalb der Oberkante 10 nicht seitlich abstehen können.

Figur 2 a) und b) zeigen verschiedene Ausführungsformen der Unterhälfte 17 des Versandbeutels, wobei jeweils die Beutelvorderwand 2 sichtbar ist. Der Versandbeutel weist ein unteres Beutelende 19, einen ersten Beutelrand 4 und einen zweiten Beutelrand 5 auf. Die Beutelrückwand wird vollständig durch die Beutelvorderwand 2 verdeckt und ist daher in der schematischen Frontansicht nicht sichtbar. Die Beutelvorderwand 2 weist die ersten Seitenkante 6 und der zweiten Seitenkante 7 auf. Der Versandbeutel wird in einen ersten Beutelabschnitt 16 und einen zweiten Beutelabschnitt 18 unterteilt. Der zweite Beutelabschnitt 18 wird in den Ausführungsformen jeweils durch eine erste Schweißnaht 22 vom ersten Beutelabschnitt 16 abgegrenzt. Die erste Schweißnaht verbindet dabei Beutelvorderwand 2 und Beutelrückwand. In den Ausführungsbeispielen ist in dem ersten Beutelabschnitt 16 zwischen Beutelvorderwand und Beutelrückwand der mindestens eine Warenaufnahmebereich des Versandbeutels. Der zweite Beutelabschnitt 18 weist eine Grifflochschwächungszone 20 auf. Besagte Grifflochschwächungszone wird durch entsprechende Schwächungsbereiche, beispielsweise in Form von Perforationslinien 21 in Beutelvorderwand und Beutelrückwand ausgebildet. Am unteren Beutelende 19 weist der Beutel eine einfache Faltkante 23 (V-Faltung) auf.

Figur 2 a) zeigt eine Ausführungsform in welcher die erste Schweißnaht 22 sich von dem ersten Beutelende 4 bis zum zweiten Beutelende 5 linear erstreckt. Die Grifflochschwächungszone 20 ist am unteren Beutelende 19 in etwas mittig zwischen erster Schweißnaht 22 und Faltkante 23 anzutreffen.

Figur 2 b) zeigt eine Ausführungsform, in welcher die erste Schweißnaht 22 eine Krümmung aufweist, so dass die Grifflochschwächungszone 20 von dieser aus drei Richtungen umschlossen wird. Die Lage der Grifflochschwächungszone entspricht dabei weitgehend der Lage in Figur 2 a). Die Anbindungsstellen 32 der Schweißnaht befinden sich in Figur 2 b) an der Unterkante der Beutelvorderwand.

Figur 3 a) zeigt eine Ausführungsform des unverschlossenen Versandbeutels. Besagte Ausführungsform lässt sich aus der Oberhälfte gemäß Figur 1 a) und der Unterhälfte im Wesentlichen gemäß Figur 2 a) bilden. Zusätzlich wurde ein Streifenmuster aufgedruckt. Die Nummerierung der Figuren 3 a) bis c) erfolgt analog zu Figur 1 a) und Figur 2 a). Anhand besagter Figuren soll das Funktionsprinzip des Verschlusses mit zwei parallelen Klebestreifen erläutert werden. Der Beutel kann mit dem Klebestreifen 15 verschlossen werden, indem der Folienstreifen des Klebestreifens 15 entfernt und der besagte Bereich oberhalb der Oberkante 8 der Beutelrückwand 3 auf die Beutelvorderwand 2 umgeklappt wird, so dass der Klebestreifen 15 klebend auf der Beutelvorderwand 2 zur Anlage kommt.

Der auf diese Weise verschlossen Beutel ist in Figur 3 b) wiedergegeben. Die Faltung der Beutelrückwand 3 auf die Beutelvorderwand 2 erfolgte dabei entlang der Faltkante 24. Auf der Beutelrückwand 3 ist die zerstörbare Linie 13 wiedergegeben. Es handelt sich vorliegend um eine Perforationslinie, so dass sie auf beiden Sichtseiten der Beutelrückwand 3 erkennbar ist.

Wie in Figur 3 c) dargestellt ist es nun allerdings möglich, den Versandbeutel zu öffnen, obgleich der Klebestreifen 15 irreversibel bindet, indem eine Zerstörung des Bereichs entlang der zerstörbaren Linie 13 erfolgt. Somit wird entlang der Perforationslinie eine neue Öffnung erzeugt. Der Bereich der Beutelrückwand, welcher zwischen zerstörbaren Linie 13 und Oberkante 11 liegt, bleibt dabei auf der Beutelvorderwand anliegend.

Diese Öffnung lässt sich erneut verschließen, indem der Bereich der Beutelrückwand 3 mit dem Klebestreife 14 nach vorne auf die Beutelvorderwand 2 umgeklappt und mit den Klebestreifen 14 verschlossen wird. Somit weist die Ausführungsform trotz des irreversiblen Klebens mit den Klebestreifen 14 und 15 eine Möglichkeit auf, den Beutel einmalig zu Öffnen und erneut zu versiegeln. Der erneut versiegelte Beutel entspricht optisch weitgehend dem Beutel aus Figur 3 b), wobei die zerstörbare Linie 13 in diesem Fall eine zerstörte Linie 13 wäre. Im Unterschied zu der Grifflochschwächungszone gemäß Figuren 2a) und 2b) ist die Schwächungslinie 21 nicht durchgängig umlaufend. Vielmehr ist in dem Grifflochschwächungsbereich ein Abschnitt 28 vorgesehen, der keine Perforation aufweist und der demgemäß dazu führt, dass nach dem Durchgreifen durch die Grifflochschwächungszone der das Griffloch abdeckende Abschnitt nicht vollständig von dem Beutel gelöst wird, sondern mit diesem über den Abschnitt 28 verbunden bleibt. Auf diese Weise kann vermieden werden, dass die Umgebung mit den das Griffloch verdeckenden Abschnitten 30 verunreinigt wird.

Es ist dem Fachmann klar, dass auch mehr Klebestreifen denkbar sind, wodurch ein mehrmaliges Öffnen und verschließen möglich wird. Solche Ausführungsformen, mit Klebestreifen, die durch zerstörbare Folienbereiche unterbrochen werden, sind besonders bevorzugt.

Die Merkmale der Erfindung bzw. deren Kombination für die Verwirklichung der Erfindung in ihren verschiedenen Ausführungsformen ist den nachfolgenden Ansprüchen zu entnehmen.

## Patentansprüche

1. Versandbeutel, umfassend ein oberes Beutelende (12), ein gegenüberliegendes unteres Beutelende (19), einen ersten Beutelrand (4) und einen gegenüberliegenden zweiten Beutelrand (5) sowie eine Beutelvorderwand (2) und eine gegenüberliegende Beutelrückwand, wobei die Beutelvorderwand (2) und Beutelrückwand (3) jeweils eine Oberkante (10, 11), eine Unterkante, eine erste Seitenkante (6, 8) und eine zweite Seitenkante (7, 9) enthalten,
wobei Beutelvorderwand (2) und Beutelrückwand (3) zwischen dem oberen Beutelende (12) und dem unteren Beutelende (19) durch mindestens ein sich zumindest teilweise in Richtung von dem ersten Beutelrand (4) zu dem zweiten Beutelrand (5) erstreckendes Verbindungselement, insbesondere eine erste Schweißnaht (22) und/oder Verklebungslinie, unter Ausbildung eines ersten Beutelabschnitts (16), enthaltend das obere Beutelende (12), und eines zweiten Beutelabschnitts (18), enthaltend das untere Beutelende (19), miteinander verbunden sind,
wobei der erste Beutelabschnitt (16) mindestens einen Warenaufnahmebereich umfasst, wobei der Versandbeutel eine erste Öffnung zu dem Warenaufnahmebereich aufweist, welche in dem ersten Beutelabschnitt (16) ausgebildet ist,
die Beutelvorderwand (2) eine erste Länge hat, welche dem mittleren Abstand zwischen Oberkante (10) und Unterkante der Beutelvorderwand (2) entspricht und dass Beutelrückwand (3) eine zweite Länge hat, welche dem mittleren Abstand zwischen Oberkante (11) und Unterkante der Beutelrückwand (3) entspricht, wobei die erste Länge kürzer ist als die zweite Länge, so dass die Beutelrückwand (3) am oberen Beutelende (12) über die Beutelvorderwand (2) hinausragt und dieser über die Beutelvorderwand (2) hinausragende Abschnitt auf die Beutelvorderwand (2) klappbar ist,
**dadurch gekennzeichnet, dass**
der zweite Beutelabschnitt (18) mindestens eine Grifflochschwächungszone (20) zur Bildung eines Grifflochs in einem zweilagigen Material mit einer Beutelvorderwand-Lage und einer Beutelrückwand-Lage aufweist,
wobei die Grifflochschwächungszone (20) eine Longitudinalerstreckung aufweist, die sich parallel zur Unterkante erstreckt,
wobei die Beutelvorderwand (2) und Beutelrückwand (3) auf einem zusammenhängenden Abschnitt eines zusammenhängenden Materialstreifens basieren, bei welchem die Unterkante der Beutelvorderwand (2) mit der Unterkante der Beutelrückwand (3) über eine im Querschnitt V-förmige Faltung (23) verbunden ist.

2. Versandbeutel nach Anspruch 1, **dadurch gekennzeichnet, dass** der Versandbeutel ein Kunststoffversandbeutel ist und/oder die Beutelvorderwand (2) und/oder Beutelrückwand (3) mindestens einen thermoplastischen Kunststoff, insbesondere einen Polyester und/oder ein Polyolefin, umfassen, vorzugsweise aus mindestens einem thermoplastischen Kunststoff, insbesondere aus einem Polyester und/oder Polyolefin, gebildet sind, und/oder dass die Beutelvorderwand (2) und/oder Beutelrückwand (3) wasser- und/oder lichtundurchlässig sind.

3. Versandbeutel nach Anspruch 1 oder 2, **dadurch gekennzeichnet, dass** der zusammenhängende Materialstreifen eine zusammenhängenden Kunststofffolie ist.

4. Versandbeutel nach einem der vorstehenden Ansprüche, **dadurch gekennzeichnet, dass**
die Grifflochschwächungszone (20) einen mittleren Abstand von weniger als 5 cm, insbesondere weniger als 4 cm und besonders bevorzugt weniger als 3 cm, von dem Verbindungselement, insbesondere der Schweißnaht und/oder Verklebungslinie, und/oder Unterkante der Beutelvorderwand (2) aufweist.

5. Versandbeutel gemäß einem der vorstehenden Ansprüche, **dadurch gekennzeichnet, dass**
das Verbindungselement, insbesondere die erste Schweißnaht (22) und/oder die Verklebungslinie, linear, vorzugsweise im Wesentlichen parallel zur Unterkante der Beutelvorderwand (2) und/oder Beutelrückwand, verläuft und /oder dass das Verbindungselement zumindest abschnittsweise gekrümmt verläuft, insbesondere ausgehend von der Unterkante der Beutelvorderwand (2) und/oder Beutelrückwand.

6. Versandbeutel gemäß einem der vorstehenden Ansprüche, **dadurch gekennzeichnet, dass**
der zweite Beutelabschnitt (18) in Beutelvorderwand (2) und Beutelrückwand (3) keine Öffnungen aufweist und/oder im Wesentlichen rechteckig ist, wobei alle vier Kanten des Rechtecks geschlossen sind.

7. Versandbeutel gemäß einem der vorstehenden Ansprüche, **dadurch gekennzeichnet, dass**
der zweite Beutelabschnitt (18) der Beutelrückwand (3) nicht mehr als 30 %, insbesondere nicht mehr als 25% insbesondere bevorzugt nicht mehr als 20% der gesamten Beutelrückwand (3) in Anspruch nimmt.

8. Versandbeutel gemäß einem der vorstehenden Ansprüche, **dadurch gekennzeichnet, dass**
der erste Beutelrand (4) durch das Verschweißen der ersten Seitenkanten von Beutelvorderwand (2) und Beutelrückwand (3) zu einer zweiten Schweißnaht ausgebildet ist und dass der zweite Beutelrand (5) durch das Verschweißen der zweiten Seitenkanten von Beutelvorderwand (2) und Beutelrückwand (3) zu einer dritten Schweißnaht ausgebildet ist oder dass der erste Beutelrand (4) eine zweite Schweißnaht umfasst, welche in einem ersten mittleren Abstand zu den ersten Seitenkanten von Beutelvorderwand (2) und Beutelrückwand (3) verläuft und dass der zweite Beutelrand (5) eine dritte Schweißnaht umfasst, welche in einem zweiten mittleren Abstand zu den zweiten Seitenkanten von Beutelvorderwand (2) und Beutelrückwand (3) verläuft, wobei der erste mittlere Abstand und der zweite mittlere Abstand vorzugsweise im Wesentlichen gleich groß und insbesondere kleiner 2 cm sind.

9. Versandbeutel gemäß einem der vorstehenden Ansprüche, **dadurch gekennzeichnet, dass**
der Versandbeutel eine erste Öffnung zu dem Warenaufnahmebereich aufweist, welche zwischen Beutelvorderwand (2) und Beutelrückwand (3) oder in der Beutelvorderwand (2) oder in der Beutelrückwand (3) in dem ersten Beutelabschnitt (16) ausgebildet ist.

10. Versandbeutel gemäß einem der vorstehenden Ansprüche, **dadurch gekennzeichnet, dass**
die Beutelrückwand (3) größer als die Beutelvorderwand (2) ist, vorzugsweise jedoch nicht mehr als nicht mehr als 30 %, insbesondere nicht mehr als 25% und besonders bevorzugt nicht mehr als 20% größer als die Beutelvorderwand.

11. Versandbeutel gemäß einem der vorstehenden Ansprüche, **dadurch gekennzeichnet, dass**
die erste Öffnung am oberen Beutelende (12) angeordnet ist und dadurch verschließbar ist, dass sich ein Abschnitt der Beutelrückwand, insbesondere der Abschnitt, welcher über die Beutelvorderwand (2) hinausragt, auf die Beutelvorderwand (2) umklappbar ist.

12. Versandbeutel gemäß einem der vorstehenden Ansprüche, **dadurch gekennzeichnet, dass**
der Versandbeutel, insbesondere die Beutelrückwand (3) am oberen Beutelende (12), mindestens ein, insbesondere reversibel lösbares, Befestigungsmittel aufweist, wobei dieses mindestens eine Befestigungsmittel, insbesondere nach dem Umklappen der Beutelrückwand (3) auf die Beutelvorderwand, dazu ausgelegt ist eine Öffnung zum Warenaufnahmebereich zu verschließen.

13. Versandbeutel gemäß Patentanspruch 12, **dadurch gekennzeichnet, dass** das mindestens eine Befestigungsmittel mindestens ein Kleberstreifen (15) ist, der sich vorzugsweise von einem Beutelrand (4) bis zum gegenüberliegenden Beutelrand (5) erstreckt, oder dass das mindestens eine Befestigungsmittel zwei beabstandete Klebestreifen (14, 15) mit einer zerstörbaren Zone (13), insbesondere Schwächungslinie, zwischen besagten Klebestreifen (14, 15) umfasst.

14. Versandbeutel gemäß einem der vorangehend genannten Ansprüche, **dadurch gekennzeichnet, dass**
die Grifflochschwächungszone (20) durch eine umlaufende, ein Griffloch beschreibende Schwächungslinie, insbesondere Perforationslinie (21), oder durch eine nicht vollständig umlaufende Schwächungslinie, insbesondere Perforationslinie (21), gebildet wird.

15. Verfahren zum Herstellen eines Versandbeutels nach einem der vorangehenden Ansprüche, umfassend die folgenden Verfahrensschritte in abweichender oder insbesondere in dieser Reihenfolge:
a) Bereitstellung eines Folienstreifens oder Folienbandes aus thermoplastischen Kunststoff zur Ausbildung der Beutelvorderwand (2) und Beutelrückwand;
b) Falten des Folienstreifens oder Folienbandes entlang einer Faltkante, so dass ein V-förmiger Folienbereich die Beutelvorderwand (2) und die Beutelrückwand (3) am unteren Ende verbindet;
c) Ausbildung einer ersten Schweißnaht ( 22) oder Verklebungslinie im Wesentlichen parallel zur Faltkante, vorzugsweise in einem Abstand von 1,5 bis 15 cm;
d) Ausbildung mindestens einer Grifflochschwächungszone (20), insbesondere durch Anbringung mindestens einer Perforationslinie, in dem zweilagigen, Beutelvorder- und Rückwand aufweisenden Bereich zwischen Faltkante und Schweißnaht bzw. Verklebungslinie;
e) Ausbildung von zwei beabstandeten Seitenkanten im Wesentlichen orthogonal zur Faltkante durch Verschweißen der Beutelvorderwand (2) mit der Beutelrückwand, wobei das Folienband ggf. an den Seitenkanten durchtrennt wird.

16. Verwendung eines Versandbeutels gemäß einem der Ansprüche 1 bis 14 für das Transportieren von Versandgut, insbesondere Versandgut des Online-Handels.

## Claims

1. A delivery bag comprising an upper bag end (12), an opposite lower bag end (19), a first bag rim (4) and an opposite second bag rim (5) as well as a bag front wall (2) and an opposite bag rear wall, wherein the bag front wall (2) and the bag rear wall (3) respectively comprise an upper edge (10, 11), a lower edge, a first side edge (6, 8), and a second side edge (7, 9),
wherein the front wall of the bag (2) and the rear wall of the bag (3) are connected to each other between the upper end of the bag (12) and the lower end of the bag (19) by at least one connecting element which extends at least partially in the direction from the first bag rim (4) to the second bag rim (5), in particular a first welded seam (22) and/or adhesion line, to form a first bag section (16) containing the upper end of the bag (12), and a second bag section (18) containing the lower end of the bag (19),
wherein the first section of the bag (16) comprises at least one area for holding goods, wherein the delivery bag has a first opening to the area for holding goods, which is formed in the first section of the bag (16),
the front wall of the bag (2) has a first length which corresponds to the average distance between the upper edge (10) and the lower edge of the front wall of the bag (2), and the rear wall of the bag (3) has a second length which corresponds to the average distance between the upper edge (11) and the lower edge of the rear wall of the bag (3), wherein the first length is shorter than the second length, so that the rear wall of the bag (3) protrudes over the front wall of the bag (2) on the upper end of the bag (12) and this section which protrudes over the front wall of the bag (2) can be folded onto the front wall of the bag (2),
**characterized in that**
the second bag section (18) comprises at least one weakened zone for a handle hole (20) in order to form a handle hole in a two-layered material having one front wall of the bag layer and one rear wall of the bag layer,
wherein the weakened zone for a handle hole (20) comprises a longitudinal extension which extends parallel to the lower edge,
wherein the front wall of the bag (2) and the rear wall of the bag (3) are based on one continuous section of a continuous material strip, in which the lower edge of the front wall of the bag (2) is connected to the lower edge of the rear wall of the bag (3) via a fold (23) which is V-shaped in cross-section.

2. The delivery bag according to Claim 1, **characterized in that** the delivery bag is a plastic material delivery bag and/or the front wall of the bag (2) and/or the rear wall of the bag (3) comprise at least one thermoplastic plastic material, in particular a polyester and/or a polyolefin, preferably formed from at least one thermoplastic plastic material, in particular from a polyester and/or polyolefin, and/or that the front wall of the bag (2) and/or the rear wall of the bag (3) are watertight and/or impermeable to light.

3. The delivery bag according to Claim 1 or 2, **characterized in that** the continuous material strip is a continuous plastic material film.

4. The delivery bag according to any one of the preceding claims, **characterized in that**
the weakened zone for a handle hole (20) is at an average distance of less than 5 cm, in particular less than 4 cm and, particularly preferably, less than 3 cm, from the connecting element, in particular the welded seam and/or adhesion line, and/or the lower edge of the front wall of the bag (2).

5. The delivery bag according to any one of the preceding claims, **characterized in that**
the connecting element, in particular the first welded seam (22) and/or the adhesion line, runs linearly, preferably essentially parallel to the lower edge of the front wall of the bag (2) and/or the rear wall of the bag, and/or that the connecting element runs in a curve at least in sections, in particular starting from the lower edge of the front wall of the bag (2) and/or rear wall of the bag.

6. The delivery bag according to any one of the preceding claims, **characterized in that**
the second bag section (18) has no openings in the front wall of the bag (2) and the rear wall of the bag (3) and/or is essentially rectangular, wherein all four edges of the rectangle are closed.

7. The delivery bag according to any one of the preceding claims, **characterized in that**
the second bag section (18) of the rear wall of the bag (3) takes up not more than 30%, in particular not more than 25%, particularly preferably not more than 20% of the entire rear wall of the bag (3).

8. The delivery bag according to any one of the preceding claims, **characterized in that**
the first bag rim (4) is formed by welding the first side edges of the front wall of the bag (2) and the rear wall of the bag (3) to a second welded seam, and the second bag rim (5) is formed by welding the second side edges of the front wall of the bag (2) and the rear wall of the bag (3) to a third welded seam, or that the first bag rim (4) comprises a second welded seam which runs at a first average distance from the first side edges of the front wall of the bag (2) and the rear wall of the bag (3), and that the second bag rim (5) comprises a third welded seam which runs at a second average distance from the second side edges of the front wall of the bag (2) and the rear wall of the bag (3), wherein the first average distance and the second average distance are preferably essentially equal and, in particular, less than 2 cm.

9. The delivery bag according to any one of the preceding claims, **characterized in that**
the delivery bag comprises a first opening to the area for holding goods, which is formed in the first section of the bag (16) between the front wall of the bag (2) and the rear wall of the bag (3), or in the front wall of the bag (2) or in the rear wall of the bag (3).

10. The delivery bag according to any one of the preceding claims, **characterized in that**
the rear wall of the bag (3) is larger than the front wall of the bag (2), but is preferably not larger than the front wall of the bag by more than 30%, in particular by not more than 25% and, particularly preferably, by not more than 20%.

11. The delivery bag according to any one of the preceding claims, **characterized in that**
the first opening is arranged on the upper end of the bag (12) and can be closed by way of the fact that a section of the rear wall of the bag, in particular the section which protrudes over the front wall of the bag (2), can be folded over onto the front side of the bag (2).

12. The delivery bag according to any one of the preceding claims, **characterized in that**
the delivery bag, in particular the rear wall of the bag (3), comprises at least one, in particular reversibly detachable, fastener on the upper end of the bag (12), wherein said at least one fastener, in particular following the folding-over of the rear wall of the bag (3) onto the front wall of the bag, is designed to close an opening to the area for holding goods.

13. The delivery bag according to Claim 12, **characterized in that** the at least one fastener is at least one adhesive strip (15) which preferably extends from one bag rim (4) to the opposite bag rim (5), or that the at least one fastener comprises two adhesive strips (14, 15) at a distance from each other with a destructible zone (13), in particular a weakened line, between said adhesive strips (14, 15).

14. The delivery bag according to any one of the preceding claims, **characterized in that**
the weakened zone for a handle hole (20) is formed by a circumferential weakened line which describes a handle hole, in particular a perforated line (21), or by a weakened line which is not fully circumferential, in particular a perforated line (21).

15. A method for producing a delivery bag according to any one of the preceding claims, comprising the following method steps in a variant sequence or, in particular, in the following sequence:
a) providing a film strip or film band made of a thermoplastic plastic material to form the front wall of the bag (2) and the rear wall of the bag;
b) folding the film strip or film band along a folding edge, so that a V-shaped film area connects the front wall of the bag (2) and the rear wall of the bag (3) on the lower end;
c) forming a first welded seam (22) or adhesion line, essentially parallel to the folding edge, preferably at a distance of 1.5 to 15 cm;
d) forming at least one weakened zone for a handle hole (20), in particular by mounting at least one perforated line, in the two-layered area having the front wall and back wall of the bag between the folding edge and the welded seam or the adhesion line;
e) forming two side edges at a distance from each other, essentially orthogonally to the folding edge, by welding the front wall of the bag (2) to the rear wall of the bag, wherein the film band is separated on the side edges, if necessary.

16. Use of a delivery bag according to any one of Claims 1 to 14 for transporting shipping goods, in particular shipping goods for online trading.

## Revendications

1. Sac d'expédition (12), comprenant une extrémité de sac supérieure (12), une extrémité de sac inférieure (19) opposée, un premier bord de sac (4) et un deuxième bord de sac (5) opposé ainsi qu'une paroi avant de sac (2) et une paroi arrière de sac opposée, la paroi avant de sac (2) et la paroi arrière de sac (3) contenant un respectivement une arête supérieure (10, 11), une arête inférieure, une première arête latérale (6, 8) et une deuxième arête latérale (7, 9),
la paroi avant de sac (2) et la paroi arrière de sac (3) étant raccordées l'une à l'autre entre l'extrémité de sac supérieure (12) et l'extrémité de sac inférieure (19) par au moins un élément de raccordement s'étendant au moins partiellement dans la direction à partir du premier bord de sac (4) vers le deuxième bord de sac (5), en particulier un premier joint de soudure (22) et/ou une première ligne de colle, avec formation d'un premier tronçon de sac (16) contenant l'extrémité de sac supérieure (12), et d'un deuxième tronçon de sac (18) contenant l'extrémité de sac inférieure (19),
le premier tronçon de sac (16) comprenant au moins une zone de réception de marchandise, le sac d'expédition comportant une première ouverture dirigée vers la zone de réception de marchandise et constituée dans le premier tronçon de sac (16),
la paroi avant de sac (2) ayant une première longueur qui correspond à la distance moyenne entre l'arête supérieure (10) et l'arête inférieure de la paroi avant de sac (2), et la paroi arrière de sac (3) ayant une deuxième longueur qui correspond à la distance moyenne entre l'arête supérieure (11) et l'arête inférieure de la paroi arrière de sac (3), la première longueur étant plus courte que la deuxième longueur de telle sorte que la paroi arrière de sac (3) dépasse de la paroi avant de sac (2) l'extrémité de sac supérieure (12) et ce tronçon dépassant de la paroi avant de sac (2) peut être replié sur la paroi avant de sac (2),
**caractérisé en ce que**
le deuxième tronçon de sac (18) comporte au moins une zone d'affaiblissement pour un trou de saisie (20) destinée à la formation d'un trou de saisie dans un matériau à deux couches avec une couche pour paroi avant de sac et une couche pour paroi arrière de sac,
la zone d'affaiblissement pour un trou de saisie (20) comportant une extension longitudinale qui s'étend parallèlement à l'arête inférieure,
la paroi avant de sac (2) et la paroi arrière de sac (3) reposant sur un tronçon continu d'une bande de matériau continue, où l'arête inférieure de la paroi avant de sac (2) est raccordée à l'arête inférieure de la paroi arrière de sac (3) par le biais d'un pliage (23) à section transversale en forme de V.

2. Sac d'expédition selon la revendication 1, **caractérisé en ce que**
le sac d'expédition est un sac d'expédition en matière plastique et/ou la paroi avant de sac (2) et/ou la paroi arrière de sac (3) comprennent au moins une matière thermoplastique, en particulier un polyester et/ou une polyoléfine, sont formées de préférence d'au moins une matière thermoplastique, en particulier un polyester et/ou une polyoléfine, et/ou **en ce que** la paroi avant de sac (2) et/ou la paroi arrière de sac (3) sont imperméables à l'eau et/ou à la lumière.

3. Sac d'expédition selon la revendication 1 ou 2, **caractérisé en ce que** la bande de matériau continue est une feuille en matière plastique continue.

4. Sac d'expédition selon l'une quelconque des revendications précédentes, **caractérisé en ce que**
la zone d'affaiblissement pour un trou de saisie (20) présente une distance moyenne inférieure à 5 cm, en particulier inférieure à 4 cm et de façon particulièrement préférée inférieure à 3 cm, à l'élément de raccordement, en particulier au joint de soudure et/ou à la ligne de colle et/ou à l'arête inférieure de la paroi avant de sac (2).

5. Sac d'expédition selon l'une quelconque des revendications précédentes, **caractérisé en ce que**
l'élément de raccordement, en particulier le premier joint de soudure (22) et/ou la ligne de colle, est linéaire, de préférence essentiellement parallèle à l'arête inférieure de la paroi avant de sac (2) et/ou de la paroi arrière de sac, et/ou **en ce que** l'élément de raccordement est courbé au moins par tronçons, en particulier en partant de l'arête inférieure de la paroi avant de sac (2) et/ou de la paroi arrière de sac.

6. Sac d'expédition selon l'une quelconque des revendications précédentes, **caractérisé en ce que**
le deuxième tronçon de sac (18) ne comporte aucune ouverture dans la paroi avant de sac (2) et dans la paroi arrière de sac (3) et/ou est essentiellement rectangulaire, les quatre côtés du rectangle étant tous fermés.

7. Sac d'expédition selon l'une quelconque des revendications précédentes, **caractérisé en ce que**
le deuxième tronçon de sac (18) de la paroi arrière de sac (3) n'occupe pas plus de 30 %, en particulier pas plus de 25 %, de façon particulièrement préférée pas plus de 20 % de la totalité de la paroi arrière de sac (3).

8. Sac d'expédition selon l'une quelconque des revendications précédentes, **caractérisé en ce que**
le premier bord de sac (4) est constitué par le soudage des premières arêtes latérales de la paroi avant de sac (2) et de la paroi arrière de sac (3) pour donner un deuxième joint de soudure, et **en ce que** le deuxième bord de sac (5) est constitué par le soudage des deuxièmes arêtes latérales de la paroi avant de sac (2) et de la paroi arrière de sac (3) pour donner un troisième joint de soudure, ou **en ce que** le premier bord de sac (4) comprend un deuxième joint de soudure qui s'étend dans une première distance moyenne aux premières arêtes latérales de la paroi avant de sac (2) et de la paroi arrière de sac (3), et **en ce que** le deuxième bord de sac (5) comprend un troisième joint de soudure qui s'étend dans une deuxième distance moyenne aux deuxièmes arêtes latérales de la paroi avant de sac (2) et de la paroi arrière de sac (3), la première distance moyenne et la deuxième distance moyenne étant de préférence essentiellement de même grandeur et étant en particulier inférieures à 2 cm.

9. Sac d'expédition selon l'une quelconque des revendications précédentes, **caractérisé en ce que**
le sac d'expédition comporte une première ouverture vers la zone de réception de marchandise qui est constituée entre la paroi avant de sac (2) et la paroi arrière de sac (3) ou dans la paroi avant de sac (2) ou dans la paroi arrière de sac (3) dans le premier tronçon de sac (16).

10. Sac d'expédition selon l'une quelconque des revendications précédentes, **caractérisé en ce que**
la paroi arrière de sac (3) est plus grande que la paroi avant de sac (2), mais de préférence pas plus grande de plus de 30 %, en particulier pas plus grande de plus de 25 % et de façon particulièrement préférée pas plus grande de plus de 20 % que la paroi avant de sac.

11. Sac d'expédition selon l'une quelconque des revendications précédentes, **caractérisé en ce que**
la première ouverture est disposée sur l'extrémité de sac supérieure (12) et peut être fermée par le fait qu'un tronçon de la paroi arrière de sac, en particulier le tronçon qui dépasse de la paroi avant de sac (2), peut être rabattu sur le paroi avant de sac (2).

12. Sac d'expédition selon l'une quelconque des revendications précédentes, **caractérisé en ce que**
le sac d'expédition, en particulier la paroi arrière de sac (3) comporte à l'extrémité de sac supérieure (12) au moins un moyen de fixation, en particulier détachable de façon réversible, ce moyen de fixation au moins au nombre de un étant, en particulier après le rabattement de la paroi arrière de sac (3) sur la paroi avant de sac, conçu pour fermer une ouverture vers la zone de réception de marchandise.

13. Sac d'expédition selon la revendication 12, **caractérisé en ce que** le moyen de fixation au moins au nombre de un est au moins une bande de colle (15) qui s'étend de préférence à partir d'un bord de sac (4) jusqu'au bord de sac (5) opposé, ou **en ce que** le moyen de fixation au moins au nombre de un comprend deux bandes de colle (14, 15) espacées avec une zone (13) destructible, en particulier une ligne d'affaiblissement, entre lesdites bandes de colle (14, 15).

14. Sac d'expédition selon l'une quelconque des revendications citées antérieurement, **caractérisé en ce que**
la zone d'affaiblissement pour un trou de saisie (20) est formée par une ligne d'affaiblissement périphérique décrivant un trou de saisie, en particulier une ligne de perforations (21), ou par une ligne d'affaiblissement non complètement périphérique, en particulier une ligne de perforations (21).

15. Procédé de fabrication d'un sac d'expédition selon l'une quelconque des revendications précédentes, comprenant les étapes de procédé suivantes dans un ordre de succession différent ou en particulier dans cet ordre de succession :
a) fourniture d'une bande de feuille ou d'un ruban de feuille en matière thermoplastique pour la formation de la paroi avant de sac (2) et de la paroi arrière de sac ;
b) pliage de la bande de feuille ou du ruban de feuille le long d'une arête de pliage de telle sorte qu'une zone de feuille en forme de V raccorde la paroi avant de sac (2) et la paroi arrière de sac (3) à l'extrémité inférieure ;
c) formation d'un premier joint de soudure (22) ou d'une première ligne de colle essentiellement parallèlement à la ligne de pli, de préférence à une distance de 1,5 à 15 cm ;
d) formation d'au moins une zone d'affaiblissement pour un trou de saisie (20), en particulier par la mise en place d'au moins une ligne de perforations, dans la zone à deux couches présentant la paroi avant et la paroi arrière de sac, entre l'arête de pliage et le joint de soudure ou respectivement la ligne de colle ;
e) formation de deux arêtes latérales espacées, de façon essentiellement orthogonale à l'arête de pliage par l'assemblage par soudage de la paroi avant de sac (2) avec la paroi arrière de sac, le ruban de feuille étant éventuellement découpé sur les arêtes latérales.

16. Utilisation d'un sac d'expédition selon l'une des revendications 1 à 14 pour le transport de marchandise à expédier, en particulier de marchandise à expédier dans la vente en ligne.
